# EUROPÄISCHE PATENTSCHRIFT

(11) **EP 0 418 630 B1**
(45) Veröffentlichungstag und Bekanntmachung des Hinweises auf die Patenterteilung: **11.01.1995**
(21) Anmeldenummer: 90116912.8
(22) Anmeldetag: 03.09.1990
(51) Int. Cl.: H01P 1/02

(54) **Rechteckhohlleiter-E-Winkelstück**
E-plane corner for a rectangular wave guide
Coude dans le plan E pour un guide d'ondes rectangulaire

(30) Priorität: 22.09.1989 DE 3971706
(43) Veröffentlichungstag der Anmeldung: 27.03.1991
(73) Patentinhaber: SIEMENS AKTIENGESELLSCHAFT, 80333 München (DE)
(72) Erfinder: Schuegraf, Eberhard, Dr. Ing., D-8000 München 60 (DE)

(56) Entgegenhaltungen:
- EP-A- 0 284 911
- EP-A- 0 319 629
- EP-A- 0 428 118
- BE-A- 637 186
- US-A- 2 904 759
- IEEE TRANSACTIONS ON MICROWAVE THEORY AND TECHNIQUES. Bd. 26, Nr. 5, Mai 1978, NEW YORK US Seiten 326 - 332; K.R.GOUDEY ET AL.: 'High power X-band monopulse tracking feed for the Lincoln Laboratory long-range imaging radar'

## Beschreibung

Die Erfindung bezieht sich auf ein breitbandiges Rechteckhohlleiter-E-Winkelstück, das über die Hohlleiterbreitseiten des Rechteckhohlleiters geknickt ist und einen ins Innere des Hohlleiters gerichteten, über die ganze äußere Breitseite verlaufenden Eckvorsprung an der Außenecke aufweist.

Der einfach geknickte Hohlleiter läßt bekanntlich einen starken Anpassungsfehler entstehen, weil der entstehende Sack an der Außenecke eine erhebliche Querimpedanz darstellt. Fast alle bekannten 90°-E-Winkelstücke sind deshalb mit einer 45°-Abschrägung ihrer äußeren Ecke kompensiert. Ein derartiges, symmetrisch an der Außenecke abgeschrägtes Rechteckhohlleiter-E-Winkelstück ist z.B. aus Meinke/Gundlach: "Taschenbuch der Hochfrequenztechnik", 1956, Springer-Verlag, Seiten 298 - 300 bekannt. Abgeschrägte E-Winkel lassen sich jedoch nicht einteilig mit numerischer Steuerung fräsen. Für eine fräsbare Form müssen sie in kostenträchtiger Weise geteilt, in mehreren Teilen gefräst und dann verschraubt werden.

Aus der europäischen Patentanmeldung 0 284 911 ist eine andere Ausführungsform eines E-Winkelstücks bekannt. Dieses Winkelstück weist an der Außenecke einen ins Innere gerichteten 90° -Eckvorsprung über die ganze Breitseite des Rechteckhohlleiters auf. Diese bekannte rechteckige Kompensationsstufe in der Außenecke des E-Winkelstücks hat mit einem Reflexionsfaktor von ungefähr 7 % in einem Hohlleiterband für viele Anwendungen allerdings zu hohe Reflexionen.

Weiters ist aus der Druckschrift EP-A-0319629 ein E-Winkelstück bekannt wobei der Eckvorsprung aus Stufen besteht.

Aufgabe der Erfindung ist es, ein Rechteckhohlleiter-E-Winkelstück zu schaffen, das über ein ganzes Hohlleiterband sehr reflexionsarm ist und aus einem Stück mit numerischer Steuerung (NC) gefräst werden kann.

Gemäß der Erfindung, die sich auf ein E-Winkelstück der eingangs genannten Art bezieht, wird diese Aufgabe dadurch gelöst, daß der Eckvorsprung das Profil eines in die Außenecke eingesetzten Winkels aufweist, dessen Knickwinkel mit dem Knickwinkel des E-Winkelstücks übereinstimmt und dessen beide Schenkel gleiche Längen und gleiche Stärken haben. Dabei bestimmt die Schenkellänge des eine Kompensation bewirkenden Winkels den Gesamtfrequenzgang der Reflexion über ein ganzes Hohlleiterband (mit der Frequenz ansteigende oder abfallende Reflexion), während die Schenkelstärke überwiegend das Reflexionsniveau im ganzen Hohlleiterband zu beeinflussen gestattet.

Die Erfindung wird im folgenden anhand von drei Figuren erläutert. Es zeigen
Fig. 1 in einer perspektivischen Ansicht als Ausführungsbeispiel ein 90°-Rechteckhohlleiter-E-Winkelstück nach der Erfindung,
Fig. 2 die Querschnittsansichten eines rechteckigen Originalhohlleiters und eines adaptierten Hohlleiters mit abgerundeten Längskanten,
Fig. 3 in einem Diagramm die Abhängigkeit zwischen dem den Reflexionszustand beschreibenden Welligkeitsfaktor s und den Frequenzen f eines Hohlleiterbandes für ein Winkelstück nach Fig. 1.

Fig. 1 zeigt in einer Schrägansicht ein Ausführungsbeispiel eines breitbandigen Rechteckhohlleiter-E-Winkelstücks nach der Erfindung. Dieses Winkelstück ist über die Hohlleiterbreitseiten, die eine Abmessung a aufweisen, rechtwinklig abgeknickt. An der Außenecke 1 des Winkelstücks ist ein ins Innere des Hohlleiters gerichteter, über die gesamte Breitseite verlaufender Eckvorsprung 4 vorgesehen. Der Eckvorsprung 4 hat das Profil eines in die Außenecke 1 eingesetzten 90° -Winkels, dessen beide Schenkel 2 und 3 gleiche Längen l_{K} und gleiche Stärken h_{K} aufweisen. Das in Fig.1 dargestellte E-Winkelstück ist einteilig (mit Fingerfräser) fräsbar. Wie Meßreihen zur Optimierung des den Eckvorsprung 4 bildenden 90° -Winkels übereinstimmend mit physikalischen Überlegungen zeigen, bestimmt die Schenkellänge l_{K} den Gesamtfrequenzgang der Reflexion über ein ganzes Hohlleiterband, während die Schenkelstärke h_{K} in erster Linie den Reflexionspegel im ganzen Hohlleiterband beeinflußt. In Bezug auf ein ganzes Hohlleiterband (1,25 . f_{KH10} < f < 1,9 . f_{KH10}) sind für den häufigsten Rechteckhohlleiterquerschnitt a = 2b (a = Breitseitenabmessung, b = Schmalseitenabmessung) die Größen l_{K} /a = 0,394 und h_{K} /b = 0,259 optimal. In Teilbändern ist mit geringfügig abgewandelten Kompensationsgrößen der Schenkelabmessungen l_{K} und h_{K} eine weitere Senkung der Reflexion möglich.

Die genannten Kompensationsgrößen gelten unter folgenden Voraussetzungen: Alle parallel zur Längsachse des jeweiligen Rechteckhohlleiters verlaufenden Längskanten sind nicht scharfkantig (in Fig.1 sind die Längskanten allerdings vereinfachend scharfkantig gezeichnet), sondern haben, wie in einer Querschnittsansicht in Fig.2 dargestellt ist, als Grundvoraussetzung für die Fräsbarkeit aus einem Block einen Eckenradius r/b = 0,189. Dabei sind die Abmessungen b und a die Schmalseiten- bzw. Breitseitenabmessung des exakt rechteckigen Originalhohlleiters, wie er beispielsweise als Anschlußhohlleiter für das E-Winkelstück nach der Erfindung gegeben ist. Dieser relativ große Eckenradius r erhöht die Grenzfrequenz f_{KH10} und damit auch den Wellenwiderstand des Rechteckhohlleiters spürbar. Wie in T.S. Saad: "Microwave Engineers Handbook", Volume One, Artech House Inc, 1971, Seite 26 angegeben ist, sind in einem solchen Falle die Querschnittsmaße a₊ und b₊ für die Breitseiten bzw. Schmalseiten des Hohlleiters mit abgerundeten Ecken gegenüber a und b geringfügig zu vergrößern, und zwar so, daß die Grenzwellenlängen des rechteckigen Originalhohlleiters λ_{KH10} = 2a und des Hohlleiters mit abgerundeten Ecken gleich sind gemäß$\text{2a = 2a₊ -1,717 r²/b₊ und a/b = a₊ /b₊.}$

Fig. 3 zeigt für ein breitbandiges Rechteckhohlleiter-E-Winkelstück, wie es in Fig.1 ausgeführt ist, in einem Diagramm die Abhängigkeit zwischen dem den Reflexionszustand angebenden Welligkeitsfaktor s und den Frequenzen f eines Hohlleiterbandes. Es zeigt sich darin als Ergebnis, daß die Reflexionsfaktoren des einteiligen E-Winkelstücks mit diesem Kompensationsverfahren über ein ganzes Hohlleiterband maximal r = 1 % betragen.

Setzt man geteilte E-Winkelstücke gleicher Qualität mit dem Winkelstück nach der Erfindung in Vergleich, so halbieren sich die Herstellungskosten beim Winkelstück nach der Erfindung. Das E-Winkelstück nach der Erfindung findet als integrierter Bestandteil von Polarisationsweichen, bei denen eine bestimmte relative Lage der Rechteckhohlleiterzugänge verlangt wird, z.B. bei der Polarisationsweiche nach der europäischen Patentanmeldung 0 284 911, ein breites Anwendungsfeld. Bei der angegebenen zweischaligen Polarisationsweiche ist ein fräsbares, breitbandig reflexionsarmes E-Winkelstück erforderlich.

Die Kompensationsart nach der Erfindung durch Einsetzen eines Winkelprofils in die Außenecke des E-Winkelstücks ist nicht auf Knickwinkel von 90° beschränkt, sondern auch bei nicht 90° betragenden Knickwinkeln anwendbar. Außerdem läßt sich die Kompensationsart nach der Erfindung auch bei Hohlleitern mit solchen Seitenverhältnissen einsetzen, die nicht a/b = 2 betragen (a = Breitseitenabmessung, b = Schmalseitenabmessung); die Dimensionen der Größen l_{K} und h_{K} müssen dann adäquat abgewandelt werden.

## Patentansprüche

1. Breitbandiges Rechteckhohlleiter-E-Winkelstück, das über die Hohlleiterbreitseiten des Rechteckhohlleiters geknickt ist und einen ins Innere des Hohlleiters gerichteten, über die ganze äußere Breitseite verlaufenden Eckvorsprung an der Außenecke aufweist,
**dadurch gekennzeichnet**, daß der Eckvorsprung (4) das Profil eines in die Außenecke (1) eingesetzten Winkels aufweist, dessen Knickwinkel mit dem Knickwinkel des E-Winkelstückes übereinstimmt und dessen beide Schenkel (2,3) gleiche Längen (l_{K}) und gleiche Stärken (h_{K}) haben.

2. E-Winkelstück nach Anspruch 1,
**dadurch gekennzeichnet**, daß durch die Bemessung der Länge (l_{K}) der beiden Schenkel (2,3) der Gesamtfrequenzgang der Reflexion über ein ganzes Hohlleiterband bestimmt wird.

3. E-Winkelstück nach Anspruch 1 oder 2,
**dadurch gekennzeichnet**, daß durch die Bemessung der Stärke (h_{K}) der beiden Schenkel (2,3) in erster Linie das Reflexionsniveau im ganzen Hohlleiterband bestimmt wird.

4. E-Winkelstück nach Anspruch 2 und 3,
**dadurch gekennzeichnetw**, daß bei einem Rechteckhohlleiter mit einem Querschnittsverhältnis von 2 : 1 zwischen der Breitseiten- und der Schmalseitenabmessung (a,b) und einem Knickwinkel von 90° die Länge (l_{K}) der beiden Schenkel (2, 3) etwa das 0,394-fache der Breitseitenabmessung (a) und die Stärke (h_{K}) der beiden Schenkel etwa das 0,259-fache der Schmalseitenabmessung (b) beträgt.

5. E-Winkelstück nach einem der vorhergehenden Ansprüche,
**dadurch gekennzeichnet**, daß die parallel zu den Längsachsen des Rechteckhohlleiters verlaufenden Längskanten nicht scharfkantig, sondern einen Eckenradius r = 0,189 . b aufweisen, wobei b die innere Schmalseitenabmessung des exakt rechteckförmigen Originalhohlleiters ist, wie er z.B. als Anschlußhohlleiter an den geknickten Rechteckhohlleiter des Winkelstücks gegeben ist, und daß die tatsächlichen Querschnittsabmessungen (breitseitig a₊, schmalseitig b₊) des geknickten Rechteckhohlleiters im Winkelstück geringfügig vergrößert sind, und zwar so, daß die Grenzwellenlängen λ_{KH10} = 2a des rechteckförmigen, eine innere Breitseitenabmessung a aufweisenden Originalhohlleiters und des Hohlleiters mit abgerundeten Ecken gleich sind gemäß 2a = 2a₊ -1,717 r²/b₊ und a/b = a₊/b₊.

6. E-Winkelstück nach einem der vorhergehenden Ansprüche, **gekennzeichnet** durch eine Herstellung aus einem Stück in numerisch gesteuerter Frästechnik.

7. E-Winkelstück nach einem der vorhergehenden Ansprüche, **gekennzeichnet** durch eine Verwendung als integrierter Bestandteil von Polarisationsweichen, bei denen eine bestimmte relative Lage der Rechteckhohlleiterzugänge gefordert ist.

## Claims

1. Broad-band E-plane corner piece for a rectangular waveguide, which is bent along the waveguide broad sides of the rectangular waveguide and has a corner projection, directed into the interior of the waveguide, at the outer corner and extending over the whole outer broad side, characterized in that the corner projection (4) has the profile of an angle set into the outer corner (1), whose bending angle coincides with the bending angle of the E-plane corner piece and whose two limbs (2, 3) have equal lengths (lₖ) and equal thicknesses (hₖ).

2. E-plane corner piece according to Claim 1, characterized in that the complete frequency response of the reflection over a whole waveguide band is determined by the dimensioning of the length (lₖ) of the two limbs (2, 3).

3. E-plane corner piece according to Claim 1 or 2, characterized in that primarily the level of reflections in the whole waveguide band is determined by the dimensioning of the thickness (hₖ) of the two limbs (2, 3).

4. E-plane corner piece according to Claims 2 and 3, characterized in that, in a rectangular waveguide having a cross-section ratio of 2:1 between the broad side and the narrow side dimension (a, b) and a bending angle of 90°, the length (lₖ) of the two limbs (2, 3) is approximately 0.394 times the dimension of the broad side (a) and the thickness (hₖ) of the two limbs is approximately 0.259 times the dimension of the narrow side (b).

5. E-plane corner piece according to one of the preceding claims, characterized in that the longitudinal edges extending parallel to the longitudinal axes of the rectangular waveguide are not sharp edges but have a corner radius r = 0.189 · b, where b is the inner narrow side dimension of the exactly rectangular original waveguide as it is specified, for example, as a connecting waveguide on the bent rectangular waveguide of the corner piece, and in that the actual cross-section dimensions (broad side a₊, narrow side b₊) of the bent rectangular waveguide in the corner piece are slightly increased, and specifically such that the limiting wavelengths λ_{KH10} = 2a of the rectangular original waveguide having an inner broad side dimension a and of the waveguide having rounded corners are equal, according to 2a = 2a₊ -1.717 r²/b₊ and a/b = a₊/b₊.

6. E-plane corner piece according to one of the preceding claims, characterized by manufacture from one piece using a numerically controlled milling technique.

7. E-plane corner piece according to one of the preceding claims, characterized by use as an integrated constituent of polarization switches in which a specific relative position of the rectangular waveguide ports is required.

## Revendications

1. Coude E à large bande de guide d'ondes rectangulaire, qui est coudé sur les grands côtés du guide d'ondes rectangulaire et qui comporte au sommet extérieur, une partie saillante de sommet, qui est dirigée vers l'intérieur du guide d'ondes et qui s'étend sur la totalité du grand côté extérieur,
caractérisé par le fait que la partie saillante de sommet (4) a le profil d'une cornière insérée dans le sommet extérieur, dont l'angle de coudage coïncide avec l'angle du coude E et dont les deux branches (2,3) ont la même longueur (l_{K}) et la même épaisseur (h_{K}).

2. Coude E suivant la revendication 1,
caractérisé par le fait que l'ensemble de la caractéristique fréquentielle de la réflexion sur toute une bande de guide d'ondes est déterminé par la dimension en la longueur (l_{K}) des deux branches (2,3).

3. Coude E suivant la revendication 1 ou 2,
caractérisé par le fait qu'en premier lieu le niveau de réflexion de toute la bande du guide d'ondes est déterminé par la dimension en l'épaisseur (h_{K}) des deux branches (2,3).

4. Coude E suivant la revendication 2 et 3,
caractérisé par le fait que dans le cas d'un guide d'ondes rectangulaire, dont le rapport de la dimension du grand côté à la dimension du petit côté (a,b) de la section transversale est égal à 2:1 et dans le cas d'un angle de coude de 90°, la longueur (l_{K}) des deux branches (2,3) est égale approximativement à 0,394 fois la dimension (a) du grand côté et l'épaisseur (h_{K}) des deux branches est égale approximativement à 0,259 fois la dimension (b) des petits côtés.

5. Coude E suivant l'une des revendications précédentes,
caractérisé par le fait que les arêtes longitudinales, qui sont parallèles aux axes longitudinaux du guide d'ondes rectangulaires, ne sont pas des arêtes vives, mais possèdent un rayon d'angle r = 0,189.b, b représentant la dimension intérieure du petit côté du guide d'ondes original exactement rectangulaire, qui est déterminé par exemple comme étant un guide d'ondes de raccordement au guide d'ondes rectangulaire coudé du coude, et que les dimensions effectives (a₊ sur les grands côtés, b₊ sur les petits côtés) de la section transversale du guide d'ondes rectangulaire coudé dans le coude, sont légèrement accrues et ce de telle sorte que les longueurs limites donde λ_{KH10} = 2a du guide d'onde original rectangulaire, qui possède des grands côtés intérieurs ayant pour dimensions a, et du guide d'ondes possédant des angles arrondis sont égales, conformément à $\text{2a = 2a₊ -1,717 r²/b₊ et a/b = a₊/b₊.}$

6. Coude E suivant l'une des revendications précédentes,
caractérisé par sa fabrication d'un seul tenant selon une technique de fraisage à commande numérique.

7. Coude E suivant l'une des revendications précédentes,
caractérisé par son utilisation en tant que composant intégré d'aiguillages de polarisation, dans lesquels une position relative déterminée des accès au guide d'ondes rectangulaire est requise.
